# EUROPÄISCHE PATENTSCHRIFT

(11) **EP 0 655 378 B1**
(45) Veröffentlichungstag und Bekanntmachung des Hinweises auf die Patenterteilung: **23.02.2000**
(21) Anmeldenummer: 94118409.5
(22) Anmeldetag: 23.11.1994
(51) Int. Cl.: B61F 5/38

(54) **Einrichtung und Verfahren von Radsätzen von Schienenfahrzeugen**
Apparatus and method for steering the wheel sets of railway vehicles
Dispositif et procédé pour orienter les essieux des véhicules ferroviaires

(30) Priorität: 26.11.1993 AT 240293
(43) Veröffentlichungstag der Anmeldung: 31.05.1995
(62) Teilanmeldung aus: 96119274.7
(73) Patentinhaber: Integral Verkehrstechnik Aktiengesellschaft, 6200 Jenbach (AT)
(72) Erfinder: Helmut, Hiden, A-6130 Schwaz (AT); Sommerer, Rudolf, A-6200 Jenbach (AT)
(74) Vertreter: Torggler, Paul, Dr.

(56) Entgegenhaltungen:
- EP-A- 0 368 403
- EP-A- 0 600 172
- CH-A- 390 980
- DE-A- 3 635 804
- DE-A- 3 904 203
- DE-C- 882 562

## Beschreibung

Die Erfindung betrifft eine Einzelachslaufwerk bzw. ein Verfahren zur Steuerung einer Radsatzes für ein Schienenfahrzeug entsprechend dem Obergriff der Ansprüche 1 bzw. 25.

Es ist bekannt daß ein Radsatz eines Schienenfahrzeuges, der ein entsprechendes Profil der Radlaufflächen aufweist, bei einer Kurvenfahrt auf einem Gleisbogen eine selbständige Lenkbewegung um eine vertikale Achse ausführen kann. Bei einem beispielsweise konischen Profil der Lauffläche kommt es auf einem Gleisbogen zu einer Rollradiendifferenz zwischen bogeninnerem und bogenäußerem Laufkreis, wodurch eine radiale Einstellbewegung des Radsatzes hervorgerufen wird.

Für ein günstiges Verschleißverhalten ist ein möglichst geringer Anlaufwinkel zwischen Rad und Schiene erstrebenswert. Zu diesem Zweck sollte der Radsatz in seiner Bewegungsfreiheit um die vertikale Achse möglichst wenig eingeschränkt sein. Bei einem in dieser Art weich an das Fahrzeug angekoppelten Radsatz tritt beim Lauf in einer Geraden Sinus- oder Wellenlauf auf, der an sich ungefährlich ist. Ab einer gewissen Geschwindigkeit schlägt der Sinuslauf jedoch plötzlich in den gefährlichen und verschleißenden Zickzacklauf um. Diese Geschwindigkeitsgrenze wird als kritische Geschwindigkeit bezeichnet, sie bestimmt ganz wesentlich die höchste zulässige Geschwindigkeit des Fahrzeuges mit.

Um dem Zickzacklauf entgegenzuwirken und eine hohe Grenzgeschwindigkeit zu erreichen, wird daher bekannterweise eine Vorrichtung zur Erzeugung einer Rückstellkraft, die gegen eine radiale Verdrehung des Radsatzes wirkt, verwendet. Beispielsweise wird die Rückstellkraft durch mindestens ein am Radsatz angreifendes elastisch federndes Element ausgeübt.

Bei der Auslegung von Fahrwerken, die sowohl für hohe Geschwindigkeiten geeignet sind, als auch gute Bogenlaufeigenschaften (geringer Verschleiß) aufweisen, ergibt sich nunmehr folgende widersprüchliche Situation: Für gute Bogenlaufeigenschaften mit geringem Verschleiß soll der Radsatz weich an das Fahrzeug angekoppelt sein, d.h. die Rückstellkraft ist gering, hingegen erfordern hohe Geschwindigkeiten eine große Rückstellkraft.

Ein bekannter Lösungsansatz sieht vor, daß der Lenkausschlag des Radsatzes durch eine Zwangssteuerung eingestellt wird, d.h. durch eine mechanische Kopplung des Lenkausschlages des Radsatzes mit einer weiteren vom Radius des Gleisbogens abhängigen mechanischen Größe. Diese Größe ist z.B. der Auslenkwinkel zwischen einem zur Lagerung von zwei Radsätzen dienenden Drehgestell und dem Wagenkasten. Der Wendewinkel des Radsatzes wird dabei nicht durch die zwischen Rad und Schiene auftretenden Kräfte, sondern mechanisch aufgrund rein geometrischer Bedingungen erzeugt.

Diese Lösung hat zwei wesentliche Nachteile:
Einerseits sind sehr hohe Einstellgenauigkeiten bei der mechanischen Kopplung erforderlich, die im Betrieb nur mit hohem Aufwand erreicht werden können, andererseits können Drehgestellausdrehungen in einer Geraden aufgrund von Gleislagestörungen unerwünschte Radsatzauslenkungen und instabilen Lauf (Zickzacklauf) bewirken.

Eine Zwangssteuerung eines Fahrwerks für Schienenfahrzeuge mit mechanischer oder hydraulischer Kopplung der Räder ist beispielsweise aus der DE-A-36 35 804 bekannt.

Die CH-A-390 980 zeigt eine Steuerungsvorrichtung für ein Einzelachslaufwerks, bei der die Steuerung des Radsatzes über links und rechts der Schwenkachse des Laufwerkes angeordnete gasgefüllte elastische Bälge erfolgt, in denen während der Geradeausfahrt der gleiche mittlere Druck herrscht. Vor einer Links- bzw. Rechtskurve übermittelt eine Aufnahmeeinrichtung ein einzelnes Signal über den jeweiligen Kurvensinn der folgenden Kurve. Je nach Kurvensinn wird einer der Bälge mit dem Druckmittel auf den Maximaldruck beaufschlagt und der andere entleert.

Eine Einrichtung der eingangs genannten Art ist aus der DE-C-882 562 bekannt. Dann ist ebenfalls ein Einzelachslaufwerk gezeigt, bei dem von einer federelastischen Vorrichtung eine Rückstellkraft gegen einen Lenkausschlag des Radsatzes erzeugt wird. Weiters ist in der DE-C-882 562 ein Stellglied gezeigt, das auf den Radsatz einwirkt und das von einer Steuer- bzw. Regeleinrichtung angesteuert ist. Deren Eingangsgröße wird von seitlich der Schienen angeordneten Fühlorganen aufgenommen, welche die relative Lage zwischen Radsatz und Schienen erfassen, In Abhängigkeit von dieser Eingangsgröße wird der Radsatz zwangsgesteuert.

Nachteilig an dieser Zwangslenkung unter Verwendung weggeregelter Steliglieder ist die hohe Präzision, die bei der Lenkung des Radsatzes erforderlich ist Weicht die eingestellte Auslenkung des Radsatzes nur geringfügig vom idealwert ab, so führt dies zu einem ungünstigen Abrollverhalten und zu einem hohen Verschleiß.

Aufgabe der Erfindung gegenüber der DE-C-882 562 ist es, ein verbessertes Einzelachslaufwerk bzw. Verfahren bereitzustellen, welches bei Kurvenfahrten mit einer wesentlich geringeren Genauigkeit angesteuert werden muß, ohne daß die beschriebenen Nachteile des Fahrwerks der DE-C-882 562 auftreten.

Erfindungsgemäß wird dies durch die Merkmale des kennzeichnenden Teils des Anspruches 1 bzw. 25 erreicht.

Die Rückstellkraft kann bei der erfindungsgemäßen Einrichtung hoch eingestellt werden, wodurch die gewünschte Stabilität des Fahrzeuglaufes mit einer hohen Grenzgeschwindigkeit erreicht wird. Bei einer Kurvenfahrt wird in Abhängigkeit vom Radius des Gleisbogens eine gegen die Rückstellkraft wirkende Gegenkraft ausgeübt Dadurch erzielt man einen Vorsteuereffekt des Radsatzes. Dies bedeutet jedoch keine Zwangssteuerung, da die dem Gleisbogen exakt angepaßte Winkelstellung des Radsatzes nach wie vor durch die zwischen Rad und Schiene auftretenden Kräfte selbständig eingestellt wird. Das Ergebnis ist ein sehr geringer Anlaufwinkel zwischen Rad und Schiene und damit ein hervorragendes Verschleißverhalten. Die beiden gegensätzlichen Forderungen einer hohen Grenzgeschwindigkeit und guter Bogenlaufeigenschaften wurden somit von der erfindungsgemäßen Einrichtung in nahezu idealer Weise erfüllt.

Zur Erzielung eines optimalen Vorsteuereffektes wird die Stärke der Gegenkraft näherungsweise umgekehrt proportional zum Radius des Gleisbogens (bzw. proportional zur Krümmung des Gleisbogens) eingestellt. Dazu wird der Radius des Gleisbogens von einer entsprechenden Einrichtung erfaßt, beispielsweise unter Auswertung des Auslenkwinkels eines zur Lagerung von zwei Radsätzen dienenden Drehgestells. Für die Funktion der erfindungsgemäßen Einrichtung ist es günstig, wenn die Gegenkraft im Gegensatz zur Rückstellkraft eine wegunabhängige Kraft ist, d.h. sie ist unabhängig von der Auslenkung des Radsatzes.

Zur Einstellung der Stärke der Gegenkraft kann beispielsweise mindestens ein proportionales Druckregelventil, ein proportionales Druckbegrenzerventil oder eine druckgeregelte Pumpe verwendet werden. Um Instabilitäten bei kleinen Auslenkungen im Geradeauslauf zu vermeiden, wird die gegen die Rückstellkraft wirkende Gegenkraft bevorzugterweise erst ab einem bestimmten Schwellenwert des erfaßten Radius des Kreisbogens ausgeübt.

Weiters ist es denkbar, die Geschwindigkeit des Kraftanstieges durch eine geeignete Schaltung so nach oben hin zu begrenzen, daß schnelle Änderungen der Stellgröße (z.B. Ausdrehwinkel des Drehgestells) nicht in gleichem Maß auf die Lenkbewegungen des Radsatzes wirken, sondern die Radsatz-Lenkbewegungen langsamer erfolgen.

Weitere Einzelheiten der erfindungsgemäßen Einrichtung werden anschließend anhand der Zeichnungen erörtert. In diesen ist:
Abb. 1 ein nicht unter den Anspruch 1 fallendes Beispiel zur Illustration des Anwendungsgebietes mit zwei an einem Drehgestell gelagerten Radsätzen, welches die Steuerung der Radsätze mit Hilfe einer Einrichtung zur Erzeugung einer Gegenkraft und einer elektrohydraulischen Regeleinrichtung zeigt; Abb. 2 ein zweites Ausführungsbeispiel der elektrohydraulischen Regeleinrichtung; Abb. 3 ein Diagramm der Kennlinie der Rückstellkraft ohne (a) und in Kombination mit der Gegenkraft (b); Abb. 4 zu einer baulichen Einheit zusammengefaßte Einrichtungen zur Erzeugung der Rückstellkraft, sowie zur Erzeugung der Gegenkraft; Abb. 5 eine schematische Darstellung eines einzeln aufgehängten Radsatzes; Abb. 6 eine Draufsicht auf ein erfindungsgemäßes Einzelachslaufwerk; Abb. 7 die Ansicht des Fahrwerkes aus Abb. 6 von vorne; Abb. 8 dessen Seitenansicht; Abb. 9 eine schematische Abbildung eines Zentrierfederelementes und Abb. 10 dessen Kraft-Weg-Kennlinie.

In Abb. 1 sind zwei um eine vertikale Achse rotierbare Radsätze 1,1' dargestellt, die an den beiden Enden eines ebenfalls um eine vertikale Achse rotierbaren Drehgestelles 8 gelagert sind. Die Radsätze 1,1' bestehen aus den Achsen 2, den Achslagern 3 und den Rädern 4, deren Laufflächen 5 mit einem konischen Profil versehen sind, das bei einer Bogenfahrt zu dem beschriebenen Selbststeuereffekt führt. Die Radsätze 1,1' werden dabei um einen Winkel β ausgelenkt bzw. ihre Achslager 3 um eine Strecke S verschoben.

An den Achslagern 3 greifen federnde Elemente, beispielsweise Federn 6 an, die eine Rückstellkraft ausüben, welche gegen eine Auslenkung β der Radsätze wirkt. Mittels der erfindungsgemäßen Einrichtungen 7 kann eine Gegenkraft, die gegen die Rückstellkraft wirkt, ausgeübt werden.

Die elektrohydraulische Regeleinrichtung 20 besteht aus einem Hydraulikflüssigkeits-Reservoir 21, einer Pumpe 22, einer Überdruck-Rücklauf 23, einer Drossel 24 und zwei elektronisch gesteuerten proportionalen Druckregelventilen 12,13, deren ausgangsseitiger Druck jeweils von einer Spannung eingestellt wird, die die Steuereinrichtung 11 ausgibt.

Bei einer Fahrt auf einem Gleisbogen verdreht sich das Drehgestell 2 gegenüber dem Wagenkasten (nicht dargestellt) um einen Winkel α, der proportional zu Krümmung des Gleisbogens ist. Mit Hilfe eines Aufnehmers 10, der in diesem Ausführungsbeispiel im wesentlichen ein Potentiometer beinhaltet, wird der Auslenkwinkel α des Drehgestells in eine Steuerspannung U umgesetzt. Der Betrag dieser Spannung ist proportional zum Auslenkwinkel α (und damit zur Krümmung des Gleisbogens) und ihr Vorzeichen hängt von der Drehrichtung ab.

Schwellenglieder 30,31 überprüfen in der Folge den Betrag und das Vorzeichen der Spannung U. Liegt U oberhalb eines bestimmten Schwellenwertes Uₒ, so wird die Spannung U auf den Ausgang des Schwellengliedes 30 durchgeschaltet. Sie wird dann vom Verstärker 32 verstärkt und zur Ansteuerung des Druckregelventils 12 verwendet Dadurch werden die Kolben der Zylinder 7 über die Hydraulikleitung 40 mit einem Druck proportional U beaufschlagt.

Im entgegengesetzten Fall, wenn U unterhalb eines Schwellenwertes -Uₒ liegt, wird über den Verstärker 33 das Druckregelventil 13 angesteuert, wodurch die Kolben der Zylinder 7 über die Hydraulikleitung 41 mit einem Druck proportional U beaufschlagt werden.

Der Druck auf die Kolben der Zylinder 7 wird dabei immer auf die Weise ausgeübt, daß eine Kraft gegen die Rückstellkraft der Federn wirkt. Im Falle der in Abb. 1 gezeigten Auslenkung des Drehgestells im Uhrzeigersinn wird sich der obere Radsatz um einen bestimmten Winkel β im Uhrzeigersinn verstellen. Die Federn 6 üben gegen diese Auslenkung eine Rückstellkraft aus. Um eine Kraft gegen die Rückstellkraft aufzubringen, muß der linke Kolben des oberen Radsatzes auf seiner achsfernen, der rechte auf seiner achsnahen Seite mit einem entsprechenden Druck beaufschlagt werden.

Falls U im Bereich zwischen -Uₒ und Uₒ liegt, sind beide Ausgänge der Schwellenglieder 30,31 spannungslos und die Ausgänge der Druckregelventile sind drucklos, sodaß auf die Kolben der Zylinder 7 keine Kraft ausgeübt wird. Dies gewährleistet einen stabilen Geradeauslauf, auch wenn dabei kleine Auslenkungen des Drehgestells auftreten. Wenn die Ausgänge der beiden Schwellenglieder 30,31 spannungslos sind, so gilt dies auch für den Ausgang des ODER-Gatters 34. Ein Schaltelement 35 stellt dann nach einer vorgegebenen Zeitverzögerung über einen Schalter 36 den Pumpenmotor 22a ab. Die Pumpe 22 arbeitet somit nur bei Kurvenfahrten.

Eine alternative Ausführung der elektrohydraulischen Regeleinrichtung 20 ist in Abb. 2 gezeigt. Die Steuerspannung U steuert hier zwei elektronisch gesteuerte proportionale Druckbegrenzungsventile 112, 113 der Firma Mannesmann Rexroth, Typ DBETE St/200 624. In diesem Fall ist zur Ansteuerung der Ventile nur ein Invertierer 111 notwendig, der für das Ventil 113 das Vorzeichen der Steuerspannung umkehrt. Die Ventile 112,113 sprechen nur auf positive Werte von U an, wodurch in Verbindung mit dem Invertierer 111 die mit Druck zu beaufschlagende Hydraulikleitung 140 oder 141 selektiert wird. Die Ventile 112, 113 besitzen außerdem eine Einstellung zur Vorgabe eines Schwellenwertes Uₒ für die Spannung U, unterhalb dessen kein Druck auf die Kolben ausgeübt wird. Weiters gibt es die Möglichkeit, einen Grenzwert für die maximale Anstiegsgeschwindigkeit des Druckes vorzugeben. Diese Ausführungsform hat gegenüber der Regeleinrichtung aus Abb.1 den Vorteil, daß bei einer Steuerspannung U<Uₒ kein Druck im Pumpenkreislauf aufgebaut wird, sodaß die Pumpe in energetisch günstiger Weise im Leerlauf arbeiten kann.

Die Funktionsweise der Einrichtung kann am einfachsten anhand Abb. 3 erklärt werden. In Abb. 3a ist die Abhängigkeit der Rückstellkraft von der Achslagerverschiebung s (siehe Abb. 1) als Gerade Fₓ=c·S eingezeichnet, mit c der Federkonstanten. Die Kraftschlußgrenze F_{G} zwischen Schiene und Rädern gibt die maximale Größe der radialen Einstellkraft aufgrund des Selbststeuereffektes an. Der Schnittpunkt von Fₓ und F_{G} bestimmt in einer konventionellen Achssteuerung die maximale Achslagerverschiebung Sₘ, die bei einer Bogenfahrt gegen die Rückstellkraft erreichbar ist. Die ideale Achslagerverschiebung, bei der der Lenkausschlag des Radsatzes optimal an den Radius des Gleisbogens angepaßt ist, kann demgegenüber jedoch bei einem größeren Wert Sᵢ liegen. Besonders bei harten Federn mit einer großen Federkonstanten c, die hohe Grenzgeschwindigkeiten erlauben, liegt bei einem kleinen Radius des Gleisbogens Sₘ weit unterhalb von Sᵢ, sodaß ein großer Anlaufwinkel zwischen Rad und Schiene mit einem ungünstigen Verschleißverhalten die Folge ist.

Abb. 3b zeigt die Verhältnisse bei der Einrichtung. Die Gegenkraft gegen die Rückstellkraft kann als Verschiebung der Geraden Fₓ um einen Wert F_{y} nach unten dargestellt werden. F_{y} entspricht dabei der Kraft, mit der die Zylinder 7 (siehe Abb. 1) beaufschlagt werden. Die Größe von F_{y} wird so gewählt, daß die verschobene Gerade Fₓ' die x-Achse etwa bei Sᵢ schneidet. F_{y} muß aber nicht sehr genau eingestellt werden, sondern kann in einem relativ großen Bereich liegen, der dadurch gegeben ist, daß der Schnittpunkt von Fₓ' mit der x-Achse innerhalb des freien Einstellbereiches FE zwischen Sᵢ-Sₘ und Sᵢ+Sₘ liegt, innerhalb dessen sich der Radsatz selbständig auf den optimalen Lenkausschlag Sᵢ einstellen kann.

Da Sᵢ proportional zur Krümmung des Gleisbogens ist, muß auch F_{y} in etwa proportional zur Krümmung des Gleisbogens sein, damit der x-Achsenschnittpunkt von Fₓ bei jeder Krümmung des Gleisbogens zwischen Sᵢ-Sₘ und Sᵢ+Sₘ liegt. Die Proportionalitätskonstante von F_{y} wird aus der Federkonstanten c der Rückstellfeder bestimmt.

Eine andere mögliche Ausführungsform der Einrichtung wird in Abb. 4 gezeigt. In dieser sind die Einrichtungen zur Erzeugung der Rückstellkraft und zur Erzeugung der Gegenkraft zu einer baulichen Einheit zusammengefaßt. Dazu wird ein hydraulischer oder pneumatischer Kolben 70 gegen den Zylinder 71, in dem er geführt wird, elastisch verspannt, beispielsweise in der gezeigten Art mit einer Feder 72. Über Hydraulikleitungen 73,74 kann der Zylinder bei einer Auslenkung der Feder mit einem Druck gegen die Kraft der Feder beaufschlagt werden.

Zur Anwendung der Erfindung sind nun nicht jeweils zwei Radsätze gemeinsam an einem Drehgestell gelagert. Wie in Abb. 5 gezeigt, erfolgt bei einzeln gelagerten Radsätzen 1 die Anbringung von Einrichtungen 7, die eine Gegenkraft gegen die Rückstellkraft von federnden Elementen 6 ausüben. Die Einrichtung zur Erfassung des Gleisbogenradius kann in diesem Fall natürlich nicht den Auslenkwinkel eines Drehgestells ausnutzen, sondern muß auf eine andere Art arbeiten. Beispielsweise ließe sich der Winkel zwischen zwei Wagenkästen zur Erfassung des Gleisbogenradius heranziehen. Weiters sind zu diesem Zweck Hilfsräder oder optische Einrichtungen denkbar und möglich. Weiters ist es denkbar und möglich, auch bei einzeln gelagerten Rädern Einrichtungen zur Ausübung einer Rückstellkraft und einer Gegenkraft gegen die Rückstellkraft auf analoge Weise wie bei Radsätzen anzubringen.

Zur Ausübung der Rückstellkraft können alle denkbaren federnden Einrichtungen eingesetzt werden, wie beispielsweise Gummibälge oder Pneumatikfedern. Zur Ausübung der Gegenkraft kommen alle krafterzeugenden Elemente infrage, die eine im wesentlichen ortsunabhängige Kraft erzeugen, beispielsweise Hydraulikzylinder, Pneumatikzylinder oder Luftfederbälge.

Ein erfindungsgemäßes Einzelachslaufwerk mit einem einzeln in einem Fahrwerksrahmen 50 geführten Radsatz 51 ist in den Abb. 6 - 8 dargestellt. Der Radsatz 51 kann dabei von einem Motor 52 über ein Getriebe 53 und eine Kupplung 54 angetrieben sein. Die Räder 59, 59' des Radsatzes 51 sind über eine Radsatzwelle 65 starr miteinander verbunden. Die Lagerung des Radsatzes 51 erfolgt in den Achslagern 55 (siehe Abb. 8), die über eine Primärfederung 56 mit dem Fahrwerksrahmen 50 verbunden sind. Der Fahrwerksrahmen 50 ist über eine Sekundärfederung, die von Luftfedern 57 gebildet wird, mit dem Wagenkasten 60 verbunden. Weiters ist der Fahrwerksrahmen 50 gelenkig mit einer Führungstraverse bzw. einem Joch 58 verbunden. Diese Verbindung wird durch zwei Lenkerpaare 61 und 61' hergestellt, welche um vertikale Achsen rotierbar sind und welche einerseits am Fahrwerksrahmen 50, andererseits am Joch 58 angelenkt sind. Das Joch 58 seinerseits ist über Längslenker 62, 62' gelenkig mit wagenfesten Führungskonsolen 63, 63' verbunden. Wenn die Gelenke der Längslenker 62, 62' dabei von Kugelgelenken gebildet werden, sind Verschiebungen der Führungstraverse 58 gegenüber dem Wagenkasten nicht nur in horizontaler, sondern auch in vertikaler Richtung möglich.

Aufgrund der gelenkigen Verbindung des Fahrwerksrahmens 50 mit der Führungstraverse 58 und aufgrund der Elastizität der Luftfedern 57 sind Lenkbewegungen des Fahrwerksrahmens 50 um eine vertikale Achse möglich. Die Primärfederung zwischen Radsatz 51 und Fahrwerksrahmen 50 weist hingegen in Längsrichtung eine so harte Federkonstante auf, daß so gut wie keine Lenkbewegungen des Radsatzes 51 gegenüber dem Fahrwerksrahmen 50 möglich sind. Gegen die bei einer Fahrt über einen Gleisbogen aufgrund der Rollradiendifferenz der Räder 59, 59' hervorgerufene Lenkbewegung des Fahrwerksrahmens 50 wirkt die Rückstellkraft des federelastischen Elementes 6, welches einerseits am Fahrwerksrahmen 50 und andererseits am Joch 58 angreift und quer zur Fahrtrichtung angeordnet ist. Zur Aufbringung einer gegen die Rückstellkraft wirkenden Gegenkraft ist ein kraftgeregeltes Stellglied 7 vorgesehen. Mit diesem kann wiederum, wie bereits zuvor anhand der Abb. 3 ausgeführt wurde, eine Kraftvorsteuerung durchgeführt werden, d. h. die Kennlinie des federelastischen Elementes 6 wird bei einer Bogenfahrt verschoben, wodurch ein optimiertes Fahrverhalten des Fahrwerks erreicht wird.

Beim Beschleunigen und Bremsen werden Längskräfte auf das Fahrwerk ausgeübt, die von den Längslenkern 62, 62' aufgenommen werden können. Weiters ist eine Nickstütze 69 vorgesehen, die eine Verdrehung des Fahrwerksrahmens 50 um eine Querachse verhindert. Auf analoge Weise kann auch eine nicht dargestellte Wankstütze vorgesehen sein, die eine Verdrehung des Fahrwerksrahmens 50 um eine Längsachse verhindert. Querbewegungen des Fahrwerksrahmens 50 werden von an wagenfesten Führungskonsolen 63, 63' angebrachten Queranschlagspuffern 68, 68' begrenzt bzw. abgefedert.

Das federelastische Element 6 wird günstigerweise von einem, in Abb. 9 dargestellten, Zentrierfederelement gebildet. Dieses weist ein Gehäuse 80 mit gehäusefesten Anschlägen 80a auf, an denen im Ruhezustand Anschlagringe 83 anliegen. Zwischen den Anschlagringen 83 ist eine unter Vorspannung stehende Feder 81 angeordnet. Die durch das Gehäuse 80 tretende Stange 84 weist innerhalb des Gehäuses 80 im Abstand der Anschläge 80a des Gehäuses 80 zwei Flansche 85 auf, zwischen denen die Anschlagringe 83 liegen. Das Verhalten des Zentrierfederelementes im Falle einer auf die Stange 84 ausgeübten Kraft wird durch die in Abb. 10 dargestellte Kennlinie beschrieben. Bei einer Kraft, die unterhalb eines gewissen Schwellenwertes Fₛ liegt, kommt es zu keiner Verschiebung der Stange 84, da ja die Feder 81 unter einer Vorspannung steht. Erst bei einer Kraft, die oberhalb des Schwellenwertes Fₛ liegt, kommt es zu einer Verschiebung der Stange 84, wobei nach der Beendigung der Kraftausübung die Stange 84 wiederum in die zentrierte Ausgangslage zurückkehrt. Durch die Verwendung eines solchen Zentrierfederelementes kann eine Zentrierung des Fahrwerksrahmens mit nur einem einzigen Federelement 6 erreicht werden und die in Abb. 10 dargestellte Kennlinie des Zentrierfederelementes führt zu einer Verbesserung der Stabilität des erfindungsgemäßen Laufwerkes bei der Geradeausfahrt.

Ein Sensor 67 beispielsweise ein induktiver Weggeber, der den ist-Wert des Lenkausschlages erfaßt, könnte zur Erkennung einer Betriebsstörung, beispielsweise im Hydrauliksystem verwendet werden.

Das in den Abb. 6 - 8 dargestellte Einzelachs-Laufwerk besitzt einen hohen Fahrkomfort, da es die vielfältigen Anforderungen an ein Laufwerk hervorragend erfüllt. Auch bei Ausfall der Hydraulik ist die Sicherheit gewährleistet, aufgrund der Selbstzentrierung des Radsatzes 51 mittels des Federelementes 6. Ein Vorteil gegenüber konventionellen Drehgestellfahrwerken ist die mögliche Einsparung von Achsen, was zu einer Kostenverringerung führt.

## Patentansprüche

1. Einzelachslaufwerk für ein Schienenfahrzeug, bei dem jeder gegenüber dem Schienenfahrzeug drehbar gelagerte Fahrwerksrahmen nur jeweils einen einzelnen Radsatz aufweist, wobei eine federelastische Vorrichtung (6) zur Erzeugung einer Rückstellkraft gegen einen Lenkausschlag des Radsatzes (1, 1', 51) und zusätzlich ein mit dem Radsatz (1, 1', 51) gekoppeltes Stellglied (7), welches von einer Steuer- bzw. Regeleinrichtung (20) angesteuert ist, sowie eine Vorrichtung (10) zur Erfassung des Radius des Gleisbogens vorgesehen sind, dadurch gekennzeichnet, daß als Steuer- bzw. Regeleinrichtung (20) eine am Stellglied (7) eine Kraftgröße als Steuer- bzw. Regelgröße einstellende Steuer- bzw. Regeleinrichtung (20) vorgesehen ist, wobei die am Stellglied (7) gesteuerte bzw. geregelte, gegen die Rückstellkraft der federelastischen Vorrichtung (6) wirkende Kraftgröße vom Radius des Gleisbogens abhängig ist.

2. Einzelachslaufwerk nach Anspruch 1, dadurch gekennzeichnet, daß die am Stellglied (7) eingestellte Kraftgröße näherungsweise umgekehrt proportional zum Radius des Gleisbogens eingestellt wird.

3. Einzelachslaufwerk nach Anspruch 1 oder 2, dadurch gekennzeichnet, daß das kraftgeregelte Stellglied (7) mindestens einen Hydraulikzylinder aufweist.

4. Einzelachslaufwerk nach Anspruch 1 oder 2, dadurch gekennzeichnet, daß das kraftgeregelte Stellglied (7) mindestens ein pneumatisch wirkendes Element, beispielsweise einen Pneumatikzylinder oder einen Luftfederbalg, umfaßt.

5. Einzelachslaufwerk nach einem der Ansprüche 1 bis 4, dadurch gekennzeichnet, daß das kraftgeregelte Stellglied (7) an den beiden seitlichen Enden des Radsatzes (1,1') seitlich außerhalb der Räder (4), beispielsweise am Achslagergehäuse (3) angreift.

6. Einzelachslaufwerk nach einem der Ansprüche 1 bis 5, dadurch gekennzeichnet, daß die Steuer- bzw. Regeleinrichtung zur Einstellung der Kraftgröße proportionale Druckregelventile (12,13) aufweist.

7. Einzelachslaufwerk nach einem der Ansprüche 1 bis 5, dadurch gekennzeichnet, daß die Steuer- bzw. Regeleinrichtung zur Einstellung der Kraftgröße proportionale Druckbegrenzungsventile (112,113) aufweist.

8. Einzelachslaufwerk nach einem der Ansprüche 1 bis 5, dadurch gekennzeichnet, daß die Steuer- bzw. Regeleinrichtung zur Einstellung der Kraftgröße eine druckgeregelte Pumpe aufweist.

9. Einzelachslaufwerk nach einem der Ansprüche 1 bis 8, dadurch gekennzeichnet, daß das kraftgeregelte Stellglied erst oberhalb eines bestimmten Schwellenwertes der erfaßten Krümmung des Gleisbogens von der Steuer- bzw. Regeleinrichtung beaufschlagt wird.

10. Einzelachslaufwerk nach einem der Ansprüche 1 bis 9, dadurch gekennzeichnet, daß Mittel, z.B. eine elektronische Schaltung, vorgesehen sind, die die maximale Geschwindigkeit des Kraftanstieges der von der Steuer- bzw. Regeleinrichtung eingestellten Kraftgröße nach oben hin begrenzen.

11. Einzelachslaufwerk nach einem der Ansprüche 1 bis 10, dadurch gekennzeichnet, daß die federelastische Vorrichtung (6) wie an sich bekannt eine Feder ist, welche vorzugsweise am Achslager angreift.

12. Einzelachslaufwerk nach einem der Ansprüche 1 bis 11, dadurch gekennzeichnet, daß die federelastische Vorrichtung (6) zur Erzeugung der Rückstellkraft und das kraftgeregelte Stellglied (7) zu einer baulichen Einheit zusammengefaßt sind.

13. Einzelachslaufwerk nach Anspruch 12, dadurch gekennzeichnet, daß die bauliche Einheit einen Zylinder (71) umfaßt, in dem ein verschiebbarer Kolben (70) einerseits von mindestens einer Feder (72), andererseits - vorzugsweise von beiden Seiten - mittels eines Druckmediums beaufschlagbar ist.

14. Einzelachslaufwerk nach einem der Ansprüche 1 bis 13, dadurch gekennzeichnet, daß die Einrichtung zur Erzeugung der Rückstellkraft ein selbstzentrierendes Federelement, welches eine unter einer Vorspannung stehende Feder enthält, aufweist.

15. Einzelachslaufwerk nach einem der Ansprüche 1 bis 14, dadurch gekennzeichnet, daß ein Sensor (67) zur Erfassung des Ist-Wertes des Lenkausschlages des Radsatzes (1,1',51) vorgesehen ist.

16. Einzelachslaufwerk nach einem der Ansprüche 1 bis 15, dadurch gekennzeichnet, daß jeweils ein einzelner Radsatz (51) in einem lenkbaren Fahrwerksrahmen (50) gelagert ist, wobei die Einrichtung (6) zur Erzeugung der vom Lenkausschlag abhängigen Rückstellkraft und das kraftgeregelte Stellglied (7) zur Erzeugung der gegen die Rückstellkraft wirkenden Gegenkraft am Fahrwerksrahmen angreifen.

17. Einzelachslaufwerk nach Anspruch 16, dadurch gekennzeichnet, daß die Einrichtung (6) zur Erzeugung der Rückstellkraft und/oder das kraftgeregelte Stellglied (7) zur Erzeugung der Gegenkraft quer zur Fahrtrichtung angeordnet sind.

18. Einzelachsfahrwerk nach einem der Ansprüche 16 oder 17, dadurch gekennzeichnet, daß ein in vertikaler Richtung und in Querrichtung verschiebbares mit dem Wagenkasten gelenkig verbundenes Joch (58) vorgesehen ist, wobei der Fahrwerksrahmen (50) um eine vertikale Achse lenkbar mit dem Joch (58) verbunden ist.

19. Einzelachsfahrwerk nach Anspruch 18, dadurch gekennzeichnet, daß das Joch (58) über Längslenker (62, 62') zur Aufnahme der auftretenden Längskräfte gelenkig mit dem Wagenkasten (60) verbunden ist.

20. Einzelachsfahrwerk nach Anspruch 19, dadurch gekennzeichnet, daß die Längslenker (62, 62') mittels Kugelgelenken im Joch (58) und im Wagenkasten (60) gelagert sind.

21. Einzelachsfahrwerk nach einem der Ansprüche 18 bis 20, dadurch gekennzeichnet, daß die Bewegung des Fahrwerksrahmens (50) in Querrichtung durch Queranschlagspuffer (68, 68'), die an wagenfesten Führungskonsolen (63, 63') angeordnet sind, begrenzt wird.

22. Einzelachsfahrwerk nach einem der Ansprüche 18 bis 21, dadurch gekennzeichnet, daß die Einrichtung (6) zur Erzeugung der Rückstellkraft und das kraftgeregelte Stellglied (7) zur Erzeugung der Gegenkraft einerseits am Fahrwerksrahmen (50) andererseits am Joch (58) angreifen.

23. Einzelachsfahrwerk nach einem der Ansprüche 18 bis 22, dadurch gekennzeichnet, daß die Verbindung zwischen Fahrwerksrahmen (50) und Joch (58) durch einerseits am Fahrwerksrahmen (50), andererseits am Joch (58) angelenkte Lenker (61, 61') gebildet wird, wobei die Lenker (61, 61') um vertikale Achsen drehbar gelagert sind.

24. Einzelachsfahrwerk nach einem der Ansprüche 18 bis 23, dadurch gekennzeichnet, daß der Radsatz (51) von einem, vorzugsweise am Fahrwerksrahmen (50) angeordneten, Motor (52) angetrieben ist.

25. Verfahren zur Steuerung eines Radsatzes (1, 1', 51) eines Einzelachslaufwerks eines Schienenfahrzeugs, bei dem jeder gegenüber dem Schienenfahrzeug drehbar gelagerte Fahrwerksrahmen nur jeweils einen einzelnen Radsatz aufweist, wobei eine federelastische Vorrichtung (6) zur Erzeugung einer Rückstellkraft gegen einen Lenkausschlag des Radsatzes (1, 1', 51) und zusätzlich ein mit dem Radsatz (1, 1', 51) gekoppeltes Stellglied (7), welches von einer Steuer- bzw. Regeleinrichtung (20) angesteuert ist, sowie eine Vorrichtung zur Erfassung des Radius des Gleisbogens vorgesehen sind, dadurch gekennzeichnet, daß die Steuer- bzw. Regeleinrichtung (20) am Stellglied (7) eine Kraftgröße als Steuer- bzw. Regelgröße einstellt, welche gegen die Rückstellkraft der federelastischen Vorrichtung (6) wirkt und vom Radius des Gleisbogens abhängig ist.

26. Verfahren nach Anspruch 25, dadurch gekennzeichnet, daß die Kraftgröße derart in Abhängigkeit vom Radius des Gleisbogens gesteuert bzw. geregelt wird, daß die Überlagerung der Rückstellkraft (Fₓ) der federelastischen Vorrichtung (6) und der am Stellglied (7) gesteuerten bzw. geregelten Kraftgröße zu einer resultierenden Kraft (Fₓ') führt, welche etwa bei der idealen Achslagerverschiebung (sᵢ), bei der der Lenkausschlag des Radsatzes optimal an den Radius des Gleisbogens angepaßt ist, verschwindet.

27. Verfahren nach Anspruch 26, dadurch gekennzeichnet, daß die Achslagerverschiebung (s), bei der die resultierende Kraft (Fₓ') verschwindet, im freien Einstellbereich (FE) um die ideale Achslagerverschiebung (sᵢ) liegt.

## Claims

1. A single-axle running gear for a railway vehicle in which each chassis frame which is mounted rotatably with respect to the railway vehicle has only one respective single wheel set, wherein there are provided a resilient device (6) for producing a return force against steering deflection of the wheel set (1, 1', 51) and in addition a control member (7) which is coupled to the wheel set (1, 1', 51) and which is actuated by a control or regulating device (20), and also a device (10) for detecting the radius of the track curve, characterised in that provided as the control or regulating device (20) is a control or regulating device (20) which at the control member (7) sets a force parameter as a control or regulating parameter, wherein the force parameter which is controlled or regulated at the control member (7) and which acts in opposition to the return force of the resilient device (6) is dependent on the radius of the track curve.

2. A single-axle running gear according to claim 1 characterised in that the force parameter which is set at the control member (7) is set to be approximately inversely proportional to the radius of the track curve.

3. A single-axle running gear according to claim 1 or claim 2 characterised in that the force-regulated control member (7) has at least one hydraulic cylinder.

4. A single-axle running gear according to claim 1 or claim 2 characterised in that the force-regulated control member (7) includes at least one pneumatically acting element, preferably a pneumatic cylinder or an air spring bellows.

5. A single-axle running gear according to one of claims 1 to 4 characterised in that the force-regulated control member (7) engages the two lateral ends of the wheel set (1, 1'), laterally outside the wheels (4), for example at the axle bearing housing (3).

6. A single-axle running gear according to one of claims 1 to 5 characterised in that the control or regulating device for adjusting the force parameter has proportional pressure regulating valves (12, 13).

7. A single-axle running gear according to one of claims 1 to 5 characterised in that the control or regulating device for adjusting the force parameter has proportional pressure limiting valves (112, 113).

8. A single-axle running gear according to one of claims 1 to 5 characterised in that the control or regulating device for adjusting the force parameter has a pressure-regulated pump.

9. A single-axle running gear according to one of claims 1 to 8 characterised in that the force-regulated control member is acted upon by the control or regulating device only above a given threshold value in respect of the detected curvature of the track curve.

10. A single-axle running gear according to one of claims 1 to 9 characterised in that there are provided means, for example an electronic circuit, which limit upwardly the maximum rate of rise of the force parameter which is set by the control or regulating device.

11. A single-axle running gear according to one of claims 1 to 10 characterised in that the resilient device (6) as known per se is a spring which preferably engages the axle bearing.

12. A single-axle running gear according to one of claims 1 to 11 characterised in that the resilient device (6) for producing the return force and the force-regulated control member (7) are combined to form a structural unit.

13. A single-axle running gear according to claim 12 characterised in that the structural unit includes a cylinder (71) in which a displaceable piston (70) can be acted upon on the one hand by at least one spring (72) and on the other hand, preferably from both sides, by means of a pressure medium.

14. A single-axle running gear according to one of claims 1 to 13 characterised in that the device for producing the return force has a self-centering spring element which includes a spring which is under a prestress.

15. A single-axle running gear according to one of claims 1 to 14 characterised in that there is provided a sensor (67) for detecting the actual value of the steering deflection of the wheel set (1, 1', 51).

16. A single-axle running gear according to one of claims 1 to 15 characterised in that a respective single wheel set (51) is supported in a steerable chassis frame (50), wherein the device (6) for producing the return force which is dependent on the steering deflection and the force-regulated control member (7) for producing the counteracting force which acts in opposition to the return force engage the chassis frame.

17. A single-axle running gear according to claim 16 characterised in that the device (6) for producing the return force and/or the force-regulated control member (7) for producing the counteracting force are arranged transversely with respect to the direction of travel.

18. A single-axle running gear according to one of claims 16 or 17 characterised in that there is provided a yoke (58) which is displaceable in the vertical direction and in a transverse direction and which is pivotably connected to the car body, wherein the chassis frame (50) is connected to the yoke (58) steerably about a vertical axis.

19. A single-axle running gear according to claim 18 characterised in that the yoke (58) is pivotably connected to the car body (60) by way of longitudinal links (62, 62') to carry the longitudinal forces which occur.

20. A single-axle running gear according to claim 19 characterised in that the longitudinal links (62, 62') are mounted in the yoke (58) and in the car body (60) by means of ball joints.

21. A single-axle running gear according to one of claims 18 to 20 characterised in that the movement of the chassis frame (50) is limited in the transverse direction by transverse abutment buffers (68, 68') which are arranged on guide brackets (63, 63') which are fixed with respect to the car.

22. A single-axle running gear according to one of claims 18 to 21 characterised in that the device (6) for producing the return force and the force-regulated control member (7) for producing the counteracting force engage the chassis frame (50) on the one hand and the yoke (58) on the other hand.

23. A single-axle running gear according to one of claims 18 to 22 characterised in that the connection between the chassis frame (50) and the yoke (58) is formed by links (61, 61') which are pivotably mounted to the chassis frame (50) on the one hand and to the yoke (58) on the other hand, the links (61, 61') being mounted rotatably about vertical axes.

24. A single-axle running gear according to one of claims 18 to 23 characterised in that the wheel set (51) is driven by a motor (52) which is preferably arranged on the chassis frame (50).

25. A method of controlling a wheel set (1, 1', 51) of a single-axle running gear of a railway vehicle in which each chassis frame which is mounted rotatably with respect to the railway vehicle has only one respective single wheel set, wherein there are provided a resilient device (6) for producing a return force against steering deflection of the wheel set (1, 1', 51) and in addition a control member (7) which is coupled to the wheel set (1, 1', 51) and which is actuated by a control or regulating device (20), and also a device (10) for detecting the radius of the track curve, characterised in that the control or regulating device (20) sets at the control member (7) a force parameter as a control or regulating parameter which acts against the return force of the resilient device (6) and is dependent on the radius of the track curve.

26. A method according to claim 25 characterised in that the force parameter is controlled or regulated in dependence on the radius of the track curve in such a way that the superimposition of the return force (Fₓ) of the resilient device (6) and the force parameter which is controlled or regulated at the control member (7) results in a resultant force (Fₓ') which disappears approximately at the ideal axle bearing displacement (sᵢ) at which the steering deflection of the wheel set is optimally adapted to the radius of the track curve.

27. A method according to claim 26 characterised in that the axle bearing displacement (s) at which the resultant force (Fₓ') disappears is in the free setting range (FE) about the ideal axle bearing displacement (sᵢ).

## Revendications

1. Train de roulement à essieu unique destiné à un véhicule ferroviaire, chaque cadre de bogie logé de manière à pouvoir pivoter par rapport au véhicule ferroviaire ne comportant respectivement qu'une seule paire de roues, dans lequel il est prévu un dispositif (6) sollicité par ressort et destiné à produire une force de rappel qui vient s'appliquer à l'encontre d'un braquage de la paire de roues (1, 1', 51), et également un vérin (7) couplé à la paire de roues (1, 1', 51), qui est commandé par un système de commande ou de réglage (20), ainsi qu'un dispositif (10) destiné à enregistrer le rayon de courbure du rail, caractérisé en ce qu'il est prévu que le système de commande ou de réglage (20) est conçu en forme de système de commande et de réglage (20) qui régule au niveau du vérin (7) une valeur de force définie comme une valeur de commande ou de réglage, dans lequel la valeur de la force commandée ou régulée au niveau du vérin (7) et agissant à l'encontre de la force de rappel du dispositif (6) sollicité par ressort est fonction du rayon de courbure du rail.

2. Train de roulement à essieu unique selon la revendication 1, caractérisé en ce que la valeur de la force régulée au niveau du vérin (7) est pratiquement inversement proportionnelle au rayon de courbure du rail.

3. Train de roulement à essieu unique selon la revendication 1 ou 2, caractérisé en ce que le vérin (7) à force régulée comporte au moins un cylindre hydraulique.

4. Train de roulement à essieu unique selon la revendication 1 ou 2, caractérisé en ce que le vérin (7) à force régulée comporte au moins un élément à action pneumatique, par exemple un cylindre pneumatique ou un soufflet à coussin d'air.

5. Train de roulement à essieu unique selon l'une quelconque des revendications 1 à 4, caractérisé en ce que le vérin (7) à force régulée entre en prise, latéralement en dehors des roues (4), avec les deux extrémités latérales de la paire de roues (1, 1'), par exemple au niveau de la boite d'essieu (3).

6. Train de roulement à essieu unique selon l'une quelconque des revendications 1 à 5, caractérisé en ce que le système de commande ou de réglage, destiné à réguler la valeur de la force, est muni de soupapes proportionnelles (12, 13) destinées à réguler la pression.

7. Train de roulement à essieu unique selon l'une quelconque des revendications 1 à 5, caractérisé en ce que le système de commande ou de réglage, destiné à réguler la valeur de la force, est muni de soupapes proportionnelles (112, 113) destinées à limiter la pression.

8. Train de roulement à essieu unique selon l'une quelconque des revendications 1 à 5, caractérisé en ce que le système de commande et de réglage, destiné à réguler l'intensité de la force, est muni d'une pompe à pression régulée.

9. Train de roulement à essieu unique selon l'une quelconque des revendications 1 à 8, caractérisé en ce que le vérin à force régulée est sollicité par le système de commande et de réglage seulement lorsque la courbure du rail enregistrée atteint une valeur de seuil déterminée.

10. Train de roulement à essieu unique selon l'une quelconque des revendications 1 à 9, caractérisé en ce qu'il est prévu des moyens, notamment un circuit électronique, qui limitent vers le haut la vitesse maximale de croissance de la valeur de la force régulée par le système de commande et de réglage.

11. Train de roulement à essieu unique selon l'une quelconque des revendications 1 à 10, caractérisé en ce que le dispositif (6) sollicité par ressort est muni d'un ressort connu en soi, qui de préférence entre en prise avec la boite d'essieu.

12. Train de roulement à essieu unique selon l'une quelconque des revendications 1 à 11, caractérisé en ce que le dispositif (6) sollicité par ressort, destiné à produire la force de rappel, et le vérin (7) à force régulée sont regroupés pour former une unité modulaire.

13. Train de roulement à essieu unique selon la revendication 12, caractérisé en ce que l'unité modulaire comporte un cylindre (71) dans lequel un piston (70) susceptible de coulisser peut être sollicité, d'une part, par au moins un ressort (72), et d'autre part - de préférence des deux côtés -, au moyen d'un milieu sous pression.

14. Train de roulement à essieu unique selon l'une quelconque des revendications 1 à 13, caractérisé en ce que le dispositif destiné à produire la force de rappel comporte un élément de ressort à centrage automatique, qui est muni d'un ressort mis sous précontrainte.

15. Train de roulement à essieu unique selon l'une quelconque des revendications 1 à 14, caractérisé en ce qu'il comprend un capteur (67) destiné à enregistrer la valeur réelle du braquage de la paire de roues (1, 1', 51).

16. Train de roulement à essieu unique selon l'une quelconque des revendications 1 à 15, caractérisé en ce que chaque paire de roues (51) est logée dans un cadre de bogie (50) orientable, le dispositif (6) destiné à produire la force de rappel qui dépend de l'angle de braquage à fond et le vérin (7) à force régulée, destiné à produire une force antagoniste agissant contre la force de rappel, venant en prise avec le cadre de bogie.

17. Train de roulement à essieu unique selon la revendications 16, caractérisé en ce que le dispositif (6) destiné à produire la force de rappel et/ou le vérin (7) à force régulée, destiné à produire la force antagoniste, sont disposés transversalement par rapport au sens de la marche.

18. Train de roulement à essieu unique selon la revendication 16 ou 17, caractérisé en ce qu'il est prévu un attelage (58) articulé à la carrosserie du wagon avec une mobilité dans le sens vertical et dans le sens transversal, le cadre de bogie (50) étant assemblé à l'attelage (58) de façon à pouvoir pivoter autour d'un axe vertical.

19. Train de roulement à essieu unique selon la revendication 18, caractérisé en ce que l'attelage (58) est assemblé de manière articulée avec la carrosserie du wagon (60) par l'intermédiaire de bras oscillants longitudinaux (62, 62') destinés à absorber les forces longitudinales qui apparaissent.

20. Train de roulement à essieu unique selon la revendication 19, caractérisé en ce que les bras oscillants longitudinaux (62, 62') sont logés dans l'attelage (58) et dans la carrosserie du wagon (60) au moyen de joints à rotule.

21. Train de roulement à essieu unique selon l'une quelconque des revendications 18 à 20, caractérisé en ce que le mouvement du cadre de bogie (50) dans le sens transversal est limité par des tampons de butée transversaux (68, 68') qui sont montés sur des supports de guidage (63, 63') assemblés de manière inamovible avec le wagon.

22. Train de roulement à essieu unique selon l'une quelconque des revendications 18 à 21, caractérisé en ce que le dispositif (6) destiné à produire la force de rappel et le vérin (7) à force régulée, destiné à produire la force antagoniste, entrent en prise, d'une part, avec le cadre de bogie (50) et, d'autre part, avec l'attelage (58).

23. Train de roulement à essieu unique selon l'une quelconque des revendications 18 à 22, caractérisé en ce que l'assemblage entre le cadre de bogie (50) et l'attelage (58) est formé par des bras oscillants (61, 61') articulés, d'une part, au cadre de bogie (50) et, d'autre part, à l'attelage (58), les bras oscillants (61, 61') étant logés de manière à pouvoir pivoter autour d'axes verticaux.

24. Train de roulement à essieu unique selon l'une quelconque des revendications 18 à 23, caractérisé en ce que la paire de roues (51) est actionnée par un moteur (52), monté de préférence contre le cadre de bogie (50).

25. Procédé de commande d'une paire de roues (1, 1', 51) d'un train de roulement à essieu unique dans un véhicule ferroviaire, chaque cadre de bogie logé de manière à pouvoir pivoter par rapport au véhicule ferroviaire ne comportant qu'une seule paire de roues, dans lequel il est prévu un dispositif sollicité par ressort (6) destiné à produire une force de rappel à l'encontre d'un braquage de la paire de roues (1, 1', 51) et également un vérin (7) qui est couplé à la paire de roues (1, 1', 51) et commandé par un système de commande ou de réglage (20), ainsi qu'un dispositif destiné à enregistrer le rayon de courbure du rail, caractérisé en ce que le système de commande ou de réglage (20) régule au niveau du vérin (7) une valeur de force définie comme une valeur de commande ou de réglage, qui agit à l'encontre de la force de rappel exercée par le dispositif (6) sollicité par ressort et qui dépend du rayon de courbure du rail.

26. Procédé selon la revendication 25, caractérisé en ce que la valeur de la force est commandée ou réglée en fonction du rayon de courbure du rail, de telle sorte que la superposition de la force de rappel (Fₓ) du dispositif sollicité par ressort (6) et de la force régulée ou commandée appliquée sur le vérin (7) produit une force résultante (F_{X}'), qui disparaît près du déplacement idéal (Sᵢ)de la boîte d'essieu, dans lequel le braquage de la paire de roues s'adapte de manière optimale au rayon de courbure du rail.

27. Procédé selon la revendication 26, caractérisé en ce que le déplacement (s) de la boîte d'essieu, pendant lequel la force résultante (Fₓ') disparaît, se situe dans la zone de réglage libre (FE) approximativement dans le déplacement idéal (Sᵢ) de la boîte d'essieu.
